# EUROPÄISCHE PATENTSCHRIFT

(11) **EP 2 500 507 B1**
(45) Veröffentlichungstag und Bekanntmachung des Hinweises auf die Patenterteilung: **11.05.2016**
(21) Anmeldenummer: 12001612.6
(22) Anmeldetag: 08.03.2012
(51) Int. Cl.: E06B 9/323

(54) **Kopfleistenhalter**
holder for upper box
Support du carter supérieur

(30) Priorität: 18.03.2011 DE 102011014517
(43) Veröffentlichungstag der Anmeldung: 19.09.2012
(73) Patentinhaber: ROMA KG, 89331 Burgau (DE)
(72) Erfinder: Maier, Wilfried, 89189 Neenstetten (DE)
(74) Vertreter: Munk, Ludwig

(56) Entgegenhaltungen:
- EP-A2- 0 633 384
- EP-A2- 1 512 827
- DE-U1- 20 302 411
- US-A- 4 411 401
- US-A- 4 475 706

## Beschreibung

Die Erfindung betrifft einen Kopfleistenhalter gemäß dem Oberbegriff des Anspruchs 1.

Bei Gebäudeöffnungsverschattungsvorrichtungen wie z.B. Raffstoren gibt es sogenannte Kopfleisten, welche über einen Kopfleistenhalter an dem Kasten befestigt sind. In der Kopfleiste befindet sich die Wickelmechanik für die Aufzugbänder, an denen vor der Gebäudeöffnung auf- und ablassbare Lamellen befestigt sind, und der Antrieb dafür.

Die Dokumente US 4 475 706, EP 0 633 384 A2 und EP 1512 827 A2 zeigen Kopfleistenhalter, welche jeweils oben auf der nach oben offenen, u-förmigen Kopfleiste aufsitzen und, nach Einschieben der Kopfleiste von unten her, dort verklemmt werden können. Zur Befestigung an einer Deckwand weisen sie jeweils eine Anzahl entsprechender Löcher auf. Der Schließmechanismus des Kopfleistenhalters befindet sich dabei jedoch auf der der Deckwand zugewandten Seite des Kopfleistenhalters und wird daher von der Kopfleiste verdeckt, so dass er zum Öffnen und Schließen relativ schlecht zugänglich ist. Weitere Kopfleistenhalter sind in den Schriften DE 203 02 411 U1 und US 4,411,401 gezeigt.

Bei gattungsgemäßen Kopfleistenhalter ist oben an einem U-förmigen Haltejoch ein Langloch vorgesehen, über welches der Halter bei der Montage der Vorrichtung an dem Kasten des Raffstores oder einer Gebäudewand angeschraubt werden kann, und unten ein Schließbügel, welcher seitlich ausgeschwenkt werden kann, damit die Kopfleiste (mit dem daran hängenden Behang) von unten in den Halter geschoben werden kann. Danach wird der Schließbügel wieder zurückgeschwenkt und hält dann die Kopfleiste. Aufgrund des oft beschränkten Platzangebots bei der Montage eignen sich diese Kopfleistenhalter nicht für alle Gebäudeöffnungsverschattungsvorrichtungen.

Um die Montage zu erleichtern sind daher schon verschiedentlich Kopfleistenhalter vorgeschlagen worden, bei denen sich der zu betätigende Schließbügel an der Seitenwand befindet und nicht an der Unterseite, siehe die Druckschriften US 4 071 215 A, US 2 670 167 A, US 2 680 589 A, US 2 916 246 A, GB 1 093 767 A, US 2 526 393 A, US 2 645 281 A, CA 2 467 778 A1 und DE 818 111 B. Auch diese Kopfleistenhalter sind wegen baulicher Beschränkungen, z. B. durch einen Kasten oder eine Blende der Gebäudeöffnungsverschattungsvorrichtung oft nicht geeignet.

Weiterhin zeigt die Gebrauchsmusterschrift DE 20 2004 013 314 U1 einen Kopfleistenhalter, bei dem die Kopfleiste hängend aufgenommen ist und ein Bügelarm um eine horizontale Achse abgeschwenkt werden kann. Ferner zeigt die europäische Patentanmeldung EP 1 617 037 A1 des selben Anmelders eine Feder oben in einem Haltebügel zum Einspannen einer Kopfleiste.

Weiterhin ist aus der deutschen Patentanmeldung DE 19 21 979 A ein Haltebügel für eine Kopfleiste bekannt, bei dem eine Rastverbindung zwischen dem Haltebügel und einem zugehörigen Abschlussstück vorgesehen ist. Das Abschlussstück ergänzt den Bügel an der Unterseite zu einem geschlossenen Rahmen. Der Haltebügel kann dabei am U-förmigen Haltebügel mit horizontaler Schwenkachse angelenkt sein. Auch nach unten hin ist der Montageraum jedoch begrenzt, wenn die Kopfleiste mit dem daran befestigten Lamellenpaket in den Kopfleistenhalter eingeschoben werden soll und der Haltebügel dann in seine verschlossene Stellung zu verschwenken ist.

Hiervon ausgehend liegt der vorliegenden Erfindung die Aufgabe zu Grunde, einen Kopfleistenhalter so weiterzubilden, dass die Montage der Kopfleiste weiter vereinfacht wird, insbesondere bei beengten Platzverhältnissen.

Diese Aufgabe wird mit den Merkmalen des Anspruchs 1 gelöst.

Erfindungsgemäß weist bei einem gattungsgemäßen Kopfleistenhalter mit einem U-förmig geöffneten bzw. U-förmigen Haltejoch und einem an dem Haltejoch angelenkten Schließbügel, welcher in einer Verschlussstellung zusammen mit dem Haltejoch einen geschlossenen Rahmen zur Aufnahme der Kopfleiste bildet und in einer offenen Stellung das Einschieben der Kopfleiste von vorne, also von der offenen Seite des U-förmigen Haltejochs in das U-förmige Haltejoch zulässt, der Schließbügel zwei über ein Gelenk verbundene Schenkel auf. Mit dem einen Schenkel ist der Schließbügel an einem freien Ende des Haltejochs angelenkt und mit dem anderen Schenkel in der Verschlussstellung am gegenüberliegenden freien Ende des Haltejochs befestigt. Bei den beiden Schenkeln handelt es sich also um einen Anlenkschenkel und um einen Verschlussschenkel. Dabei befindet sich der Schließbügel an der Unterseite des montierten Kopfleistenhalters bzw. überdeckt die unterseitige Öffnung des Haltejochs in der geschlossenen Stellung, so dass die Kopfleiste von unten her in den montierten Kopfleistenhalter eingeschoben werden kann.

Beim Montieren der Kopfleiste in dem Kopfleistenhalter kann dann der Verschlussschenkel um das die beiden Schenkel verbindende Gelenk herum auf den Anlenkschenkel gelegt werden, so dass der beim Verschließen des Kopfieistenhalters benötigte Schwenkbereich gegenüber einem starren Schließbügel reduziert ist. Optimal dafür ist es, wenn beide Schenkel in etwa gleichlang sind, da dann der Schwenkbereich auf etwa die Hälfte verringert werden kann. Somit eignet sich der erfindungsgemäße Kopfleistenhalter auch für Gebäudeöffnungverschattungsvorrichtungen, bei denen die Kopfleiste bei einem beschränkten Platzangebot montiert werden muss.

Bei modernen Raffstoren und ähnlichen Gebäudeöffnungverschattungsvorrichtungen ist meist ein die Kopfleiste und den Kopfleistenhalter umgebender Kasten oder zumindest eine diese Bauteile nach außen hin abdeckende Blende vorgesehen, wobei besonderer Wert darauf gelegt wird, den Kasten bzw. den für die Gebäudeöffnungverschattungsvorrichtung nötigen Einbauraum oberhalb der Gebäudeöffnung möglichst klein zu dimensionieren. Von dem her scheiden Kopfleistenhalter meist aus, bei denen die Kopfleiste von der Seite her in den Kopfleistenhalter einzuschieben ist.

Ferner wird zunehmend auch darauf geachtet, dass der über Aufzugbänder an der Kopfleiste hängende Lamellenstapel möglichst knapp unterhalb der Kopfleiste angeordnet werden kann, so dass der Einbauraum oberhalb eines Fensters o. ä. auch in vertikaler Richtung begrenzt werden kann, ohne dass die gebäudeaußenseitige Blende das Fenster dauerhaft verschattet. Der Abstand zwischen der obersten Lamelle des Behangs bzw. der Oberseite des zu einem Lamellenstapel zusammengezogenen Behangs (die Kopfleiste wird mit zusammengezogenem Behang montiert) und der Unterseite des Kopfleistenhalters bzw. der Kopfleiste definiert somit also den für den Schwenkbereich des Schließbügels vorhandenen Raum. Daraus wird deutlich, dass mit der erfindungsgemäß bezweckten Verkürzung des Schließbügels eine wesentliche Vereinfachung der Montage der Kopfleiste in dem Kopfleistenhalter erzielt werden kann und/ oder der Abstand zwischen der Kopfleiste und dem Lamellenstapel verkürzt werden kann. Damit verringert sich der oberhalb der Gebäudeöffnung nötige Einbauraum auch dann, wenn der Schließbügel mit horizontaler Schwenkachse am Haltejoch angelenkt ist bzw. mit in Normalrichtung zum durch das Haltejoch gebildeten U verlaufender Schwenkachse.

Die Kopfleiste kann dann von unten in den Kopfleistenhalter eingeschoben werden, so dass der Kasten bzw. der Abstand zwischen der gebäudeaußenseitigen Blende und der Gebäudewand in horizontaler Richtung gering gehalten werden kann. Der Kopfleistenhalter benötigt auch keinen seitlichen Raum zum Abschwenken des Schließbügels in horizontaler Richtung, was schon durch die dort verlaufenden Aufzugbänder für den Lamellenstapel einerseits und die Kastenwand bzw. die Blende andererseits bei kompakt bauenden Gebäudeöffungsverschattungsvorrichtungen nicht möglich wäre. Zum Anderen wird jedoch auch der nach unten hin benötigte Schwenkbereich für den Schließbügel nahezu halbiert oder begrenzt.

Vorteilhaft im Sinne einer einfachen Montage ist es dabei weiterhin, wenn zwischen dem Verschlussschenkel und dem Haltejoch eine beim Verschließen des Kopfleistenhalters zumindest bei eingelegter Kopfleiste einrastende Verbindung vorgesehen ist, so dass der Schließbügel bei an einander liegenden Schenkeln zunächst aus seiner nach unten hängenden Stellung mit seinem Anlenkschenkel gegen die Unterseite der Kopfleiste gedrückt werden kann, bevor er mit seinem Verschlussschenkel gegen die Unterseite der Kopfleiste geschwenkt wird. Danach kann der Schließbügel an dem dem Verschlussschenkel zugeordneten freien Ende des Haltejochs eingerastet werden, womit die Montage der Kopfleiste abgeschlossen ist.

Zu Realisierung der einrastenden Verbindung von Haltejoch und Schließbügel beim Verschließen des Kopfleistenhalters weist das Haltejoch an seinem dem Verschlussschenkel des Schließbügels zugewandten freien Ende vorteilhaft eine zum anderen freien Ende des Haltejochs hin vorspringende Rastnase auf, wobei am Verschlussschenkel ein in Verschlussstellung in das Haltejoch hineinragender Vorsprung mit einer die Rastnase im verschlossenen Zustand hinter greifenden Gegenrastnase vorgesehen ist. Beim Einschwenken des Schließbügels zum freien Ende des Haltejochs hin verrasten dann die Rastnase und die Gegenrastnase, wenn der Verschlussschenkel des Schließbügels gegen die Unterseite der Kopfleiste gedrückt wird. Vorteilhaft überdeckt der Schließbügel das ihm zugewandte freie Ende des Haltejochs dabei, und bildet so einen Anschlag, der die Verschlussstellung des Kopfleistenhalters definiert und ein weiteres Eindrücken des Schließbügels begrenzt, wenn die Kopfleiste in den Kopfleistenhalter eingeschoben ist, das Eindrücken des Schließbügels an seinem die beiden Schenkel verbindenden Gelenk aber zulässt, wenn sich noch keine Kopfleiste in dem Kopfleistenhalter befindet, der Kopfleistenhalter aber bei geschlossenem Schließbügel montiert worden ist.

Ebenfalls denkbar wäre es zwar, die an dem freien Ende des Haltejochs vorgesehene Rastnase nach außen hin, also vom anderen freien Ende des Haltejochs weg vorspringen zu lassen und den Verschlussschenkel bzw. den Schließbügel entsprechend zu verlängern, so dass er dieses freie Ende des Haltejochs außenseitig übergreift und dort mit seiner Rastnase die Gegenrastnase hintergreift. Dafür wäre jedoch eine größere Länge des Schließbügels und damit ein größerer Einbauraum sowohl in vertikaler als auch in horizontaler Richtung nötig.

Vorteilhaft ist es weiterhin, wenn im Verschlussschenkel eine Durchgangsöffnung vorgesehen ist, durch die ein Schraubendreher oder ein ähnliches Werkzeug hindurch gesteckt werden kann, um die Verbindung des Haltejochs mit dem Schließbügel bzw. der Rastnase mit der Gegenrastnase zu lösen. Vorzugsweise ist dabei ein der Durchgangsöffnung bzw. dem durch die Durchgangsöffnung gesteckten Schraubendreher zugewandter Rücken der Rastnase vorgesehen, an dem das die Rastnase tragende freie Ende des Haltejochs aus der Rastverbindung gehebelt werden kann. Bei der Wartung der Gebäudeöffnungsverschattungsvorrichtung gelingt damit ein einfaches Lösen der Verbindung von Haltejoch und Schließbügel.

Eine weitere vorteilhafte Weiterbildung der Erfindung betrifft eine Anzahl elastische Spannelemente, mit der die in dem Kopfleistenhalter aufgenommene Kopfleiste elastisch abgestützt werden kann, indem beim Schließen des Schließbügels Druck auf die Kopfleiste ausgeübt wird. Dabei kann zumindest ein elastisches Spannelement auf der dem Schließbügel gegenüberliegenden Seite des Haltejochs, also im U-Grund des Haltejochs vorgesehen sein, gegen dass die Kopfleiste über den Druck des Schließbügels gespannt wird. Es könnte jedoch auch alternativ oder ergänzend zumindest ein elastisches Spannelement an der der Kopfleiste zugewandten Seite des Schließbügels angebracht sein, um die Kopfleiste auch an ihrer dem Schließbügel zugewandten Seite elastisch abzustützen.

Insbesondere bei einem Kopfleistenhalter der an seinem U-Grund gebäude- oder -kastenseitig angeschraubt ist, ist es dabei vorteilhaft, wenn an den beiden U-Schenkeln des Haltejochs jeweils ein nach innen ragenden Vorsprung vorgesehen ist, welcher eines der der Kopfleiste zugewandten Spannelemente trägt. Denn auf diese Weise wird sichergestellt, dass die Schraubenköpfe der Verschraubung des Haltejochs nicht die Anlage der Kopfleiste in dem Kopfleistenhalter beeinträchtigen.

Bevorzugt weisen die nach innen ragenden Vorsprünge dabei jeweils einen hinterschnittenen Einschub auf, in den das Spannelement beispielsweise mit einem T-förmig auskragenden Einschubzapfen eingeschoben ist und somit dort sicher aufgenommen ist.

Als Spannelemente haben sich besonders Gummipfropfen oder dergleichen als sehr geeignet erwiesen.

Nachfolgend wird die Erfindung anhand eines in den beiliegenden Zeichnungen dargestellten Ausführungsbeispiels näher erläutert.

Es zeigen:
- Figur 1: Einen Kopfleistenhalter gemäß einer Ausführungsform der Erfindung vor dem Einbau;
- Figur 2: den in Figur 1 gezeigten Kopfleistenhalter nach einem ersten Montageschritt;
- Figur 3: den in den Figuren 1 und 2 gezeigten Kopfleistenhalter nach einem zweiten Montageschritt;
- Figur 4: die Situation nach dem Einschieben der Kopfleiste in den gemäß Figur 3 geöffneten Kopfleistenhalter;
- Figur 5: den nächsten Montageschritt bei der Montage der Kopfleiste in dem in den vorigen Figuren gezeigten Kopfleistenhalter;
- Figur 6: den fertig montierten Zustand einer in den Kopfleistenhalter gemäß den vorhergehenden Figuren eingebauten Kopfleiste;
- Figur 7: das Öffnen des Kopfleistenhalters zum Ausbau der darin aufgenommenen Kopfleiste;
- Figur 8: einen Kopfleistenhalter gemäß einer weiteren Ausführungsform der Erfindung in einer Montagestellung bei eingelegter Kopfleiste; und
- Figur 9: den in Figur 8 gezeigten Kopfleistenhalter in einer Endmontagestellung mit fixierter Kopfleiste.

Zunächst wird Bezug genommen auf Figur 1. Figur 1 zeigt einen Kopfleistenhalter mit einem U-förmigen Haltejoch 1, welches in seinem U-Grund ein Langloch 9 zur gebäude- oder kastenseitigen Verschraubung aufweist. Figur 1 zeigt den Kopfleistenhalter in einer Stellung, die seiner montierten Stellung entspricht, in der sich das U des Haltejochs 1 nach unten hin öffnet. Diese Öffnung ist dabei von einem aus einem Anlenkschenkel 2 und einem Verschlussschenkel 3 gebildeten Schließbügel 2,3 abgedeckt, der an seinem Anlenkschenkel 2 an einem freien Ende des Haltejochs 1 angelenkt ist. Der Anlenkschenkel 2 ist dabei über ein Gelenk 5 mit dem Verschlussschenkel 3 gelenkig verbunden, welcher wiederum am anderen freien Ende des Haltejochs 1 eingerastet ist.

Dazu weist der Verschlussschenkel einen auf der Innenseite des anderen freien Endes des Haltejochs 1 nach oben hin vorstehenden Vorsprung 7 auf, von dem wiederum eine Gegenrastnase 8 zum Haltebügel 1 hin vorspringt und mit einer von dem freien Ende des Haltebügels 1 nach innen hin vorspringenden Rastnase 6 verrastet ist.

Knapp unterhalb des U-Grunds des Haltejochs 1 ragen dabei zwei Vorsprünge 11 von den beiden U-Schenkeln nach innen. Die beiden Vorsprünge 11 weisen dabei jeweils eine T-förmige Nut auf, in welche jeweils ein Gummi-Element 10 mit einem T-förmig auskragenden Einschubzapfen eingeschoben ist. Die Gummi-Elemente 10 sind dabei mit einem den jeweiligen Vorsprung 11 nach unten hin abdeckenden Gummipolster versehen, gegen das die in den Kopfleistenhalter eingeschobene Kopfleiste mit ihren beiden nach oben zeigenden, freien Enden gespannt wird (siehe Figuren 4 bis 7).

Im Folgenden wird die Montage der Kopfleiste mit samt des an der Kopfleiste hängenden Behangs, welcher wie im vorliegenden Anwendungsfall ein Lamellenpaket eines Raffstores sein kann, in der Reihenfolge der Figuren 1 bis 7 näher erläutert.

Zunächst wird der Kopfleistenhalter in der in Figur 1 gezeigten, geschlossenen Stellung über das Langloch 9 an einer horizontalen Gebäudewandfläche oder einem Kasten der Gebäudeöffnungsverschattungsvorrichtung angeschraubt. Anschließend wird, wie in Figur 2 gezeigt, der Schließbügel 2,3 durch Druck auf das Gelenk 5 aus seiner geschlossenen Stellung gelöst und die beiden Schenkel 2,3 des Schließbügels 2,3 aufeinander gelegt. In dieser aufeinander gelegten Stellung der beiden Schenkel 2,3 kann der Schließbügel 2,3 nach unten abgeschwenkt werden, wie in Figur 3 dargestellt.

Nun wird, wie Figur 4 zeigt, die mit 4 bezeichnete Kopfleiste mit samt dem daran über nicht dargestellte Aufzugbänder hängenden Lamellenstapel 12 in das offene Haltejoch 1 des Kopfleistenhalters 1 eingesetzt. Aus der Figur 4 entnimmt man dabei, dass der zum Verschwenken des Schließbügels 2,3 zur Verfügung stehende Raum durch die Unterseite der Kopfleiste und die Oberseite des Lamellenstapels 12 begrenzt ist. Dadurch, dass der Schließbügel 2,3 mit auf einander gelegten Schenkeln 2,3 aus der in Figur 4 dargestellten geöffneten Stellung des Kopfleistenhalters in eine mit dem Anlenkschenkel 2 an der Unterseite der Kopfleiste 4 anliegende Stellung verschwenkt werden kann wird dieser Raum gegenüber einem steifen, durchgehenden Schließbügel halbiert, so dass der Lamellenstapel 12 näher an die Kopfleiste gehängt werden kann und damit der in vertikale Richtung benötigte Einbauraum oberhalb des abzuschattenden Fensters entsprechend verringert wird.

Befindet sich nun der Schließbügel 2,3 in der in Figur 5 gezeigten Stellung mit anliegendem Anlenkschenkel 2, so kann der Verschlussschenkel 3 um dass die beiden Schenkel 2,3 verbindende Gelenk 5 herum zum ihm zugeordnetem freien Ende des Haltejochs 1 hin verschwenkt werden, siehe Figur 6.

Dieses freie Ende weist dabei eine Rastnase 6 auf, an der der Verschlussschenkel 3 mit seiner Gegenrastnase 8 eingerastet wird, wobei die Rastnase 6 und die Gegenrastnase 8 dabei an ihren einander zugewandten Rücken in die verrastete Position gleiten können, bis Rastschluss hergestellt ist. Dabei wird über den Schließbügel 2, 3 Druck auf die Kopfleiste 4 aufgebracht, so dass diese mit ihren beiden oberseitigen, freien Enden gegen die Gummi-Elemente 10 verspannt wird und somit sicher in dem Kopfleistenhalter aufgenommen ist.

Wie Figur 6 zeigt ist dabei am freien Ende des Verschlussschenkels 3 des Schließbügels 2,3 eine Durchgangsöffnung 13 angebracht, durch die, wie Figur 7 zeigt, ein Schraubendreher 14 an dem Rücken der Rastnase angesetzt werden kann, um diese nach außen zu drücken, wenn die Kopfleiste 4 aus dem Kopfleistenhalter entnommen werden soll.

Abwandlungen und Modifikationen der in den Figuren 1 bis 7 gezeigten Ausführungsform sind möglich, ohne den Rahmen der Erfindung zu verlassen.

So kann, wie den Figuren 8 und 9 zu entnehmen ist, an dem von dem Verschlussschenkel 3 des Schliessbügels 2,3 aufragenden Vorsprung 7a oberhalb der Gegenrastnase 8b eine Montagegegenrastnase 8a vorgesehen sein. Die Montagegegenrastnase 8a dient als Montagehilfe. In einer Montagestellung kann die in den Kopfleistenhalter eingelegte Kopfleiste 4 zwar auf den Schließbügel 2,3 abgelegt werden bzw. wird von diesem gehalten. Die Kopfleiste 4 bleibt in der Montagestellung aber in Axialrichtung beweglich, so dass sie noch ausgerichtet werden kann, bevor sie in der Verschlussstellung endgültig fixiert wird.

## Patentansprüche

1. Kopfleistenhalter zum Befestigen einer Kopfleiste (4) einer Gebäudeöffnungsverschattungsvorrichtung, wie eines Raffstores oberhalb einer Gebäudeöffnung, mit einem U-förmig geöffneten Haltejoch (1) und einem an dem Haltejoch (1) angelenkten Schließbügel (2, 3), welcher in einer Verschlussstellung zusammen mit dem Haltejoch (1) einen geschlossenen Rahmen zur Aufnahme der Kopfleiste (4) bildet und in einer offenen Stellung das Einschieben der Kopfleiste (4) von der offenen Seite des U-förmigen Haltejochs (1) in das U-förmige Haltejoch (1) zulässt, wobei
der Schließbügel (2, 3) zwei über ein Gelenk (5) verbundene Schenkel (2, 3) aufweist, und zwar einen Anlenkschenkel (2), der an einem freien Ende des Haltejochs (1) angelenkt ist, und einen Verschlussschenkel (3), welcher in der Verschlussstellung am gegenüberliegenden freien Ende des Haltejochs (1) befestigt ist,
**dadurch gekennzeichnet, dass**
sich der Schließbügel (2, 3) an der Unterseite des montierten Kopfleistenhalters befindet.

2. Kopfleistenhalter nach Anspruch 1, **dadurch gekennzeichnet, dass** die beiden Schenkel (2, 3) des Schließbügels (2, 3) in etwa gleich lang sind.

3. Kopfleistenhalter nach Anspruch 1 oder 2, **dadurch gekennzeichnet, dass** der Schließbügel (2, 3) mit in Normalrichtung zum durch das Haltejoch (1) gebildeten U verlaufender Schwenkachse am Haltejoch (1) angelenkt ist.

4. Kopfleistenhalter nach Anspruch 1, 2 oder 3, **dadurch gekennzeichnet, dass** zwischen dem Verschlussschenkel (3) und dem Haltejoch (1) eine beim Verschließen des Kopfleistenhalters zumindest bei eingelegter Kopfleiste (4) einrastende Verbindung (6, 8; 6, 8b) vorgesehen ist.

5. Kopfleistenhalter nach Anspruch 4, **dadurch gekennzeichnet, dass**
- an dem dem Verschlussschenkel (3) des Schließbügels (2, 3) zugewandten freien Ende des Haltejochs (1) eine zum anderen freien Ende des Haltejochs (1) hin vorspringende Rastnase (6) vorgesehen ist und am Verschlussschenkel (3) ein in Verschlussstellung in das Haltejoch (1) hinein aufragender Vorsprung (7; 7a) mit einer die Rastnase (6) im verschlossenen Zustand hintergreifenden Gegenrastnase (8; 8b), wobei der Verschlussschenkel (3) des Schließbügels (2, 3) das ihm zugewandten freien Ende des Haltejochs (1) vorzugsweise überdeckt,
oder
- an dem dem Verschlussschenkel des Schließbügels zugewandten freien Ende des Haltejochs eine in Richtung vom anderen freien Ende des Haltejochs weg vorspringende Rastnase vorgesehen ist und am Verschlussschenkel ein in Verschlussstellung außerhalb des Haltejochs aufragender Vorsprung mit einer die Rastnase im verschlossenen Zustand hintergreifenden Gegenrastnase.

6. Kopfleistenhalter nach Anspruch 5, **dadurch gekennzeichnet, dass**
- der am Verschlussschenkel (3) aufragende Vorsprung (7a) oberhalb der die Rastnase (6) im verschlossenen Zustand hintergreifenden Gegenrastnase (8b) eine weitere Montagegegenrastnase (8a) aufweist, welche die Rastnase (6) in einer Montagestellung hintergreift, in der die in den Kopfleistenhalter eingelegte Kopfleiste (4) zwar gehalten wird, aber noch in axialer Richtung verschiebbar bleibt,
oder
- an dem dem Verschlussschenkel des Schließbügels zugewandten freien Ende des Haltejochs unterhalb der in Richtung vom anderen freien Ende des Haltejochs weg vorspringende Rastnase eine weitere Montagerastnase vorgesehen ist, welche von der Gegenrastnase in einer Montagestellung hintergriffen wird, in der die in den Kopfleistenhalter eingelegte Kopfleiste zwar gehalten wird, aber noch in axialer Richtung verschiebbar bleibt.

7. Kopfleistenhalter nach einem der vorhergehenden Ansprüche, **dadurch gekennzeichnet, dass** im Verschlussschenkel (3) eine Durchgangsöffnung (13) für einen Schraubendreher (14) oder ein ähnliches Werkzeug zum Lösen der Verbindung des Haltejochs (1) und des Schliessbügels (2, 3) vorgesehen ist und vorzugsweise eine dem durch die Durchgangsöffnung (13) gesteckten Schraubendreher (14) zugewandter Rücken der Rastnase (6), an dem das die Rastnase (6) tragende freie Ende des Haltejochs (1) aus der Rastverbindung gehebelt werden kann.

8. Kopfleistenhalter nach einem der vorhergehenden Ansprüche, **dadurch gekennzeichnet, dass** zum oberseitigen Befestigen ein Langloch (9) in dem nach oben weisenden Abschnitt des Haltejochs (1) vorgesehen ist, also vorzugsweise im U-Grund.

9. Kopfleistenhalter nach einem der vorhergehenden Ansprüche, **dadurch gekennzeichnet, dass** zumindest ein elastisches Spannelement (10), insbesondere zumindest ein Gummielement (10) vorgesehen ist, welches zum Verspannen der in dem Kopfleistenhalter aufgenommenen Kopfleiste (4) über den Druck des Schließbügels (2, 3) dient.

10. Kopfleistenhalter nach Anspruch 9, **dadurch gekennzeichnet, dass** an den beiden U-Schenkeln des Haltejochs (1) jeweils ein nach innen ragender Vorsprung (11) vorgesehen ist, welcher eines der Spannelemente (10) trägt, und vorzugsweise einen hinterschnittenen Einschub aufweist, in den das Spannelement (10) mit einem insbesondere T-förmig auskragenden Einschubzapfen eingeschoben ist.

## Claims

1. A top bar holder for fixing a top bar (4) of a building opening shading device such as, for example, a lamellar blind above a building opening, with a U-shaped opened retaining yoke (1) and a locking shackle (2, 3) hinged to the retaining yoke (1), which, in a closed position, together with the retaining yoke (1) forms a closed frame for receiving the top bar (4), and in an open position permits inserting of the top bar (4) from the open side of the U-shaped retaining yoke (1) into the U-shaped retaining yoke (1), with
the locking shackle (2, 3) comprising two legs (2, 3) connected via a hinge (5), namely a pivot leg (2), which is hinged to a free end of the retaining yoke (1), and a closing leg (3), which is fixed in the closed position on the opposite free end of the retaining yoke (1),
**characterised in that**
the locking shackle (2, 3) is located on the bottom side of the mounted holder for upper box.

2. The top bar holder according to claim 1, **characterised in that** the two legs (2, 3) of the locking shackle (2, 3) have approximately the same length.

3. The top bar holder according to claim 1 or 2, **characterised in that** the locking shackle (2, 3) is hinged to the retaining yoke (1) with pivot axis extending in normal direction to the U formed by the retaining yoke (1).

4. The top bar holder according to claim 1, 2 or 3, **characterised in that** between the closing leg (3) and the retaining yoke (1) a connection (6, 8; 6, 8b) is provided snapping into place on closing of the top bar holder at least when the top bar (4) is inserted.

5. The top bar holder according to claim 4, **characterised in that**
- on the free end of the retaining yoke (1) facing towards the closing leg (3) of the locking shackle (2, 3) a locking pin (6) is provided projecting to the other free end of the retaining yoke (1), and on the closing leg (3) a projection (7; 7a) projecting in closing position into the retaining yoke (1) with a counter-locking pin (8; 8b) engaging behind the locking pin (6) in closed condition, with the closing leg (3) of the locking clip (2, 3) preferably covering the free end of the retaining yoke (1) facing towards it,
or
- on the free end of the retaining yoke facing the closing leg of the locking shackle, a locking pin is provided projecting in the direction away from the other free end of the retaining yoke, and on the closing leg a projection projecting in closed position outside the retaining yoke with a counter-locking pin engaging behind the locking pin in closed condition.

6. The top bar holder according to claim 5, **characterised in that**
- the projection (7a) projecting on the closing leg (3) above the counter-locking pin (8b) engaging behind the locking pin (6) in closed condition comprises another mounting counter-locking pin (8a) engaging behind the locking pin (6) in a mounting position, in which the top bar (4) inserted into the holder for upper box is retained but remains movable in axial direction,
or
- on the free end of the retaining yoke facing the closing leg of the locking shackle below the locking pin projecting in the direction away from the other free end of the retaining yoke another mounting locking pin is provided engaged behind by the counter-locking pin in a mounting position, in which the top bar inserted into the holder for upper box is retained but remains movable in axial direction.

7. The top bar holder according to any one of the preceding claims, **characterised in that** in the closing leg (3) a through-hole (13) for a screwdriver (14) or a similar tool for releasing the connection of the retaining yoke (1) and the locking skackle (2, 3) is provided, and preferably a back of the locking pin (6) facing the screwdriver (14) inserted through the through-hole (13) on which the free end of the retaining yoke (1) carrying the locking pin (6) can be levered out of the snapping connection.

8. The top bar holder according to any one of the preceding claims, **characterised in that** for fastening at the top an elongated hole (9) is provided in the section of the retaining yoke (1) facing upwards, hence preferably in the U bottom.

9. The top bar holder according to any one of the preceding claims, **characterised in that** at least an elastic clamping element (10), in particular at least a rubber element (10) is provided which serves for bracing of the top bar (4) received in the top bar holder via the pressure of the locking shackle (2, 3).

10. The top bar holder according to claim 9, **characterised in that** on the two U legs of the retaining yoke (1) one projection (11) each projecting inwardly is provided which carries one of the clamping elements (10), and comprises preferably an undercut insertion into which the clamping element (10) is inserted with an insertion pin projecting in particular in a T-shaped manner.

## Revendications

1. Support de barre de tête destiné à fixer une barre de tête (4) d'un dispositif d'ombrage d'ouverture de bâtiment, tel qu'un store à lamelles au-dessus d'une ouverture de bâtiment, comprenant un joug de maintien (1) ouvert en U et une traverse de fermeture (2, 3) qui est articulée sur le joug de maintien (1) et qui, dans une position de fermeture, forme conjointement avec ledit joug de maintien (1) un cadre fermé destiné à recevoir la barre de tête (4) et qui, dans une position ouverte, permet l'introduction de la barre de tête (4) dans le joug de maintien (1) en U depuis le côté ouvert du joug de maintien (1) en U, dans lequel
ladite traverse de fermeture (2, 3) présente deux branches (2, 3) reliées entre elles par une articulation (5), à savoir une branche d'articulation (2) qui est articulée sur une extrémité libre du joug de maintien (1), et une branche de fermeture (3) qui, dans la position de fermeture, est fixée sur l'extrémité libre opposée du joug de maintien (1),
**caractérisé par le fait que**
ladite traverse de fermeture (2, 3) est située sur la face inférieure du support de barre de tête monté.

2. Support de barre de tête selon la revendication 1, **caractérisé par le fait que** les deux branches (2, 3) de la traverse de fermeture (2, 3) présentent une longueur à peu près égale.

3. Support de barre de tête selon la revendication 1 ou 2, **caractérisé par le fait que** la traverse de fermeture (2, 3) est articulée sur le joug de maintien (1) avec l'axe de pivotement s'étendant dans la direction normale à l'U formé par le joug de maintien (1).

4. Support de barre de tête selon la revendication 1, 2 ou 3, **caractérisé par le fait que**, entre la branche de fermeture (3) et le joug de maintien (1), une liaison (6, 8; 6, 8b) est prévue qui s'enclenche lors de la fermeture du support de barre de tête, au moins lorsque la barre de tête (4) est insérée.

5. Support de barre de tête selon la revendication 4, **caractérisé par le fait que**,
- sur l'extrémité libre du joug de maintien (1) laquelle montre vers la branche de fermeture (3) de la traverse de fermeture (2, 3), un nez d'arrêt (6) est prévu qui fait saillie vers l'autre extrémité libre du joug de maintien (1), et, sur la branche de fermeture (3), une projection (7; 7a) est prévue qui, dans la position de fermeture, fait saillie vers le haut dans le joug de maintien (1) et qui présente un contre-nez d'arrêt (8; 8b) s'engageant derrière ledit nez d'arrêt (6) en état fermé, la branche de fermeture (3) de la traverse de fermeture (2, 3) recouvrant, de préférence, l'extrémité libre du joug de maintien (1) laquelle montre vers elle,
ou que
- sur l'extrémité libre du joug de maintien laquelle montre vers la branche de fermeture de la traverse de fermeture, un nez d'arrêt est prévu qui fait saillie dans la direction opposée à l'autre extrémité libre du joug de maintien, et, sur la branche de fermeture, une projection est prévue qui, dans la position de fermeture, fait saillie vers le haut à l'extérieur du joug de maintien et qui présente un contre-nez d'arrêt s'engageant derrière ledit nez d'arrêt en état fermé.

6. Support de barre de tête selon la revendication 5, **caractérisé par le fait que**
- la projection (7a) faisant saillie vers le haut sur la branche de fermeture (3) présente, au-dessus du contre-nez d'arrêt (8b) s'engageant derrière le nez d'arrêt (6) en état fermé, un autre contre-nez d'arrêt de montage (8a) qui s'engage derrière le nez d'arrêt (6) dans une position de montage où la barre de tête (4) insérée dans le support de barre de tête, certes, est maintenue, mais reste encore déplaçable dans la direction axiale,
ou que,
- sur l'extrémité libre du joug de maintien laquelle montre vers la branche de fermeture de la traverse de fermeture, au-dessous du nez d'arrêt faisant saillie dans la direction opposée à l'autre extrémité libre du joug de maintien, un autre nez d'arrêt de montage est prévu derrière lequel s'engage ledit contre-nez d'arrêt dans une position de montage où la barre de tête insérée dans le support de barre de tête, certes, est maintenue, mais reste encore déplaçable dans la direction axiale.

7. Support de barre de tête selon l'une quelconque des revendications précédentes, **caractérisé par le fait qu'**une ouverture de passage (13) pour un tournevis (14) ou un outil semblable destiné à desserrer la liaison du joug de maintien (1) et de la traverse de fermeture (2, 3) est prévue dans la branche de fermeture (3) et que, de préférence, un dos du nez d'arrêt (6) est prévu qui montre vers le tournevis (14) traversant l'ouverture de passage (13) et sur lequel l'extrémité libre du joug de maintien (1) laquelle porte le nez d'arrêt (6) peut être désengagée de la liaison à enclenchement.

8. Support de barre de tête selon l'une quelconque des revendications précédentes, **caractérisé par le fait que**, pour la fixation sur la face supérieure, un trou oblong (9) est prévu dans la portion du joug de maintien (1) laquelle montre vers le haut, donc, de préférence, dans le fond d'U.

9. Support de barre de tête selon l'une quelconque des revendications précédentes, **caractérisé par le fait qu'**au moins un élément de serrage (10) élastique, en particulier au moins un élément en caoutchouc (10) est prévu qui sert à serrer la barre de tête (4) reçue dans le support de barre de tête, par la pression de la traverse de fermeture (2, 3).

10. Support de barre de tête selon la revendication 9, **caractérisé par le fait qu'**une projection (11) est prévue respectivement sur les deux branches d'U du joug de maintien (1), qui fait saillie vers l'intérieur et qui porte l'un des éléments de serrage (10) et présente, de préférence, une encoche contre-dépouillée dans laquelle ledit élément de serrage (10) est inséré par un tenon d'insertion faisant saillie en particulier en T.
